# EUROPÄISCHE PATENTSCHRIFT

(11) **EP 1 396 596 B1**
(45) Veröffentlichungstag und Bekanntmachung des Hinweises auf die Patenterteilung: **09.12.2009**
(21) Anmeldenummer: 02405775.4
(22) Anmeldetag: 06.09.2002
(51) Int. Cl.: E05B 65/00, E05C 17/50

(54) **Vorrichtung zur Verriegelung eines Trennelements**
Locking device for separating element
Dispositif de verrouillage pour élément de séparation

(43) Veröffentlichungstag der Anmeldung: 10.03.2004
(73) Patentinhaber: HAWA AG, 8932 Mettmenstetten (CH)
(72) Erfinder: Haab, Gregor, 6340 Baar (CH); Wüthrich, Hans, 8907 Wettswil (CH)
(74) Vertreter: Rutz, Peter

(56) Entgegenhaltungen:
- DE-A- 4 428 718
- GB-A- 986 941
- US-A- 1 709 864

## Beschreibung

Die vorliegende Erfindung betrifft eine Vorrichtung zur insbesondere manuellen Verriegelung eines oder mehrerer Trennelemente, wie Türen, Fenster, Trennwände, Läden und Abdeckungen, die drehbar und/oder seitlich verschiebbar gelagert sind, nach dem Oberbegriff des Patentanspruchs 1.

Eine Vorrichtung zur manuellen Verriegelung von zwei Trennelementen ist beispielsweise aus EP 0 537 121 A1 bekannt. Bei dieser Verriegelungsvorrichtung ist ein Verriegelungsbolzen an einem der Trennelemente seitlich angeordnet und mittels eines Hebels, der an der zugewandten Seite des weiteren Trennelements angeordnet ist, manuell in eine am Fussboden vorgesehene Hülse einschiebbar. Das Verriegeln der Vorrichtung bedingt daher das Zusammenführen der beiden Trennelemente, die zudem in einer Ebene ausgerichtet sein sollen, damit die Vorrichtungsteile korrekt ineinander greifen können. Die abzuschliessenden Trennelemente sind daher zur Aufnahme der Verriegelungsvorrichtung entsprechend auszugestalten. Die Vorrichtungsteile werden in vertikal ausgerichtete, seitliche Rahmenteile integriert, so dass sie optisch kaum in Erscheinung treten. Die Montage der Vorrichtung in bereits fertig gestellte Trennelemente ist daher kaum möglich oder mit erheblichem Aufwand verbunden.

In DE 195 38 485 C2 ist eine Vorrichtung zur Verriegelung von in einer Laufschiene verschiebbar geführten, mit einem Sockelprofil versehenen Trennelementen beschrieben, die eine innerhalb des Sockelprofils des ersten Trennelements angeordnete Gabel und einen im Sockelprofil des zweiten Trennelements vertikal gelagerten Verriegelungsbolzen aufweisen, der beim Aufeinandertreffen der beiden Trennelemente von der mit einer Anlaufschräge versehenen Gabel erfasst und automatisch nach unten in eine im Fussboden eingelassene Bodenhülse eingedrückt wird. Eine Verriegelung des mit dem Verriegelungsbolzen versehenen Trennelements ist daher auch hier nur beim Zusammenfahren beider Trennelemente möglich und erfolgt dadurch automatisch. Die nicht automatische Betätigung des innerhalb des Sockelprofils angeordneten Verriegelungsbolzens dieser Vorrichtung ist nicht vorgesehen und kaum möglich. Die automatische Verriegelung der Trennelemente ist zudem oft nicht erforderlich oder gar unerwünscht. Ferner gelangt der Verriegelungsbolzen beim Einschieben in die Bodenhülse regelmässig mit Schmutz in Berührung der in das Lager des Verriegelungsbolzens transportiert wird und dieses verschmutzt, weshalb der Verriegelungsbolzen nach längerer Betriebsdauer verklemmen bzw. nur noch mit grösserem Kraftaufwand verschoben werden kann. Bei Vorrichtungen dieser Art ist daher mit einem entsprechenden Wartungsaufwand zu rechnen.

Die automatische Verriegelung der beschriebenen Vorrichtung erfordert zudem relativ feingliederige Vorrichtungsteile, beispielsweise den mit dem vertikal gelagerten Verriegelungsbolzen verbundenen Mitnehmerstift, welche zusätzliche Wartungsaufwendungen verursachen können.

Aus der US-A-1, 709,864 ist ferner eine Verriegelungsvorrichtung bekannt, welche ein mittels einer Lagevorrichtung gehaltenes Verriegelungselement aufweist, das zwischen einer Entriegelungsposition und einer Verriegelungsposition transferierbar ist. Diese Vorrichtung ist für die seitliche Befestigung an einer Tür vorgesehen.

Der vorliegenden Erfindung liegt daher die Aufgabe zugrunde, eine robust und kompakt aufgebaute, manuell betätigbare Verriegelungsvorrichtung zu schaffen, die mit geringem Aufwand in ein Trennelement eingebaut werden kann.

Insbesondere soll eine Verriegelungsvorrichtung geschaffen werden, mittels der ein einzelnes Trennelement oder auch zwei oder mehrere Trennelemente, beispielsweise Türen, Fenster, Trennwände, Läden, Abdeckungen oder Elemente einer Schiebestapelwand verriegelt werden können.

Zwei mit der Verriegelungsvorrichtung versehene Trennelemente sollen ferner auch dann verriegelbar sein, wenn sie nicht in einer Ebene ausgerichtet sind.

Die manuell betätigbare Verriegelungsvorrichtung soll in einer vorzugsweisen Ausgestaltung auch automatisch betätigbar sein.

Diese Aufgabe wird durch die im kennzeichnenden Teil des Patentanspruchs 1 angegebenen Massnahmen gelöst. Vorteilhafte Ausgestaltungen der Erfindung sind in weiteren Ansprüchen angegeben.

Die Vorrichtung dient zur Verriegelung von drehbar und/oder seitlich verschiebbar gelagerten Trennelementen, insbesondere Türen, Fenster, Trennwände, Läden und Abdeckungen, die ein Sockelprofil aufweisen, das zur Aufnahme einer Lagervorrichtung dient, mittels der ein Verriegelungselement gehalten ist, das zwischen einer Entriegelungsposition und einer Verriegelungsposition transferierbar ist, in der das Verriegelungselement in einen ortsfest ausserhalb des Sockelprofils angeordneten Aufnehmer eingreift.

Erfindungsgemäss dient die Lagervorrichtung derart zur Lagerung eines Hebels, der mit dem Verriegelungselement und einem der Bedienung dienenden Kopfstück versehen ist, dass dieser Hebel drehbar gehalten und wenigstens in einer ersten zur Entriegelungsposition, gegebenenfalls auch in einer zweiten zur Verriegelungsposition korrespondierenden Lage lösbar fixiert werden kann, wobei das Verriegelungselement im Bereich des Kopfstücks auf der dem ersten Trennelement abgewandten Seite des Hebels angeordnet ist.

Das Kopfstück des Hebels tritt nach der Montage der Verriegelungsvorrichtung seitlich aus dem Sockelprofil des Trennelements hervor und kann dadurch entweder manuell oder durch eine im Sockelprofil eines zweiten Trennelements vorgesehene Schliessvorrichtung erfasst und gegebenenfalls betätigt werden.

Die Verriegelungsvorrichtung in einer ersten vorzugsweisen Ausgestaltung erlaubt daher die manuelle Betätigung des Verriegelungselements und somit das Arretieren nur des mit der Verriegelungsvorrichtung versehenen Trennelements.

Selbstverständlich kann das Kopfstück des Hebels durch den Anwender nicht nur mittels der Hand sondern auch durch eine Fussbewegung betätigt werden.

In einer weiteren Ausgestaltung der Erfindung ist ein zweites Trennelement mit einer Schliessvorrichtung versehen, die der Aufnahme des Kopfstücks des Hebels dient. Das erste Trennelement kann daher arretiert werden, wonach das zweite Trennelement gegen das erste Trennelement verschoben wird, bis das Kopfstück des Hebels von der Schliessvorrichtung, vorzugsweise einer daran angeordneten Gabel erfasst und zwischen Platten der Gabel gehalten wird.

In einer weiteren vorzugsweisen Ausgestaltung weisen die Gabelplatten wenigstens eine rampenförmig verlaufende, oben und unten begrenzte Bahn auf, in die ein mit dem Kopfstück des Hebels verbundenes Führungselement einführbar und während des gegenseitigen Verschiebens der beiden Trennelemente darin derart verschiebbar ist, dass der Hebel von der ersten zur zweiten bzw. von der zweiten zur ersten Lage gedreht und das erste Trennelement dadurch automatisch verriegelt oder entriegelt wird.

Vorzugsweise sind die Gabelplatten mit zwei Führungsbahnen versehen, welche das Zusammenfahren der beiden Trennelemente erlauben, wenn sich der Hebel in der ersten, entriegelten oder der zweiten verriegelten Lage befindet.

Durch entsprechende Wahl der Gabelplatten und Führungsbahnen kann zudem vorgesehen werden, dass sich die Verriegelungsvorrichtung beim Wegfahren des zweiten Trennelements, unabhängig von der Lage des Hebels beim Zusammenfahren der Trennelemente, stets öffnet oder stets manuell geöffnet werden muss. Durch Montage der entsprechenden Gabelplatten kann der Anwender die Verriegelungsvorrichtung daher seinen Bedürfnissen anpassen.

Nebst der manuellen Bedienung der Verriegelungsvorrichtung ist daher auch die automatische Bedienung der Verriegelungsvorrichtung möglich.

Der Hebel und die daran vorgesehenen Führungselemente können sehr robust, gegebenenfalls einstückig, ausgestaltet sein, so dass mit einem weitgehend wartungsfreien Betrieb der Verriegelungsvorrichtung gerechnet werden darf.

Der Hebel und/oder die Lagervorrichtung, vorzugsweise der Lagerkörper, und/oder die Schliessvorrichtung, vorzugsweise der Montagekörper, sind in einer weiteren bevorzugten Ausgestaltung der Verriegelungsvorrichtung mit wenigstens einem Dämpfungselement versehen. Dadurch werden Stösse aufgefangen, die beim Zusammenfahren der Trennelemente auftreten können, wodurch entsprechende Geräusche sowie Belastungen der Vorrichtung reduziert werden. Durch die Verwendung elastischer Dämpfungselemente resultiert zudem eine vorteilhafte Flexibilität des Kopfstücks und/oder der Gabel, so dass diese noch einfacher gekoppelt werden können.

In einer weiteren vorzugsweisen Ausgestaltung sind das Kopfstück des Hebels und die Gabel der Schliessvorrichtung zudem derart ausgestaltet, dass das Kopfstück aus verschiedenen Richtungen in die Gabel einführbar und darin in einer senkrecht zu den Trennelementen verlaufenden Ebene drehbar ist. Die verschiebbaren, mit der Verriegelungsvorrichtung versehenen Trennelemente können daher in gekrümmten Führungsbahnen verschiebbar gelagert sein und mit einander verbunden und verriegelt werden, auch wenn sie nicht in einer Ebene ausgerichtet sind. Das Kopfstück des Hebels kann beispielsweise keil- oder kugelförmig ausgestaltet sein.

Die Verriegelungsvorrichtung kann in verschiedenen Ausgestaltungen auf einer beliebigen Seite des Trennelements in einem Sockelprofil angeordnet sein, so dass das Verriegelungselement in einen gegebenenfalls mit einer Hülse versehenen Aufnehmer eingreifen kann, der am Fussboden, an der Decke oder an der Wand eines Raumes vorgesehen ist.

Die mit der Verriegelungsvorrichtung versehenen Trennelemente werden vorzugsweise in Laufschienen geführt, die mit Rastvorrichtungen versehen sind, welche ein einfaches Positionieren der Trennelemente an Schliesspositionen erlauben, an denen das Verriegelungselement in einen gegebenenfalls mit einer Hülse versehenen oder als Führungsschiene ausgestalteten Aufnehmer eingreifen kann, der am Fussboden, an der Decke oder an der Wand eines Raumes vorgesehen ist.

Sofern der Aufnehmer als Führungschiene ausgestaltet ist, dient das darin eingesenkte Verriegelungselement zur Längsführung von gegebenenfalls miteinander gekoppelten Trennelementen und verhindert gleichzeitig das Drehen derselben.

Zum Verhindern des unerwünschten Entriegelns der Vorrichtung ist der Hebel der Verriegelungsvorrichtung in der zweiten Lage beispielsweise mittels eines Bolzens arretierbar, der nur von einer Seite des Trennelements zugänglich ist.

Nachfolgend wird die Erfindung anhand von Zeichnungen näher erläutert. Dabei zeigt:
- Figur 1: eine in ein Sockelprofil 4 eines ersten Trennelements 8a eingebaute erfindungsgemässe Verriegelungsvorrichtung 100, die einen in einem Lagerkörper 21 drehbar gelagerten, mit einem Kopfstück 15 und einem Verriegelungselement 14 versehenen Hebel 1 aufweist,
- Figur 2: Teile der Verriegelungsvorrichtung 100 von Figur 1, entriegelt, mit dem Hebel 1 in einer ersten Lage fixiert,
- Figur 3: Teile der Verriegelungsvorrichtung 100 von Figur 1, verriegelt, mit dem Hebel 1 in einer zweiten Lage fixiert,
- Figur 4: die verriegelte Verriegelungsvorrichtung 100 von Figur 1 mit dem Kopfstück 15 des Hebels 1, eingeführt in das Sockelprofil 4 eines zweiten Trennelements 8b,
- Figur 5: die verriegelte Verriegelungsvorrichtung 100 von Figur 1 mit dem Kopfstück 15 des Hebels 1 in eine Schliessvorrichtung 3 eingeführt, die im Sockelprofil 4 eines zweiten Trennelements 8b angeordnet ist,
- Figur 6: das Trennelement 8a mit Sockelprofil 4 ohne Verriegelungsvorrichtung 100,
- Figur 7: das Trennelement 8a mit Sockelprofil 4 mit Verriegelungsvorrichtung 100 und dem Hebel 1 in der in Figur 2 gezeigten Lage,
- Figur 8: das Trennelement 8a mit Sockelprofil 4 mit Verriegelungsvorrichtung 100 und dem Hebel 1 in der in Figur 3 gezeigten Lage, in der das Verriegelungselement 14 in einen im Fussboden 9 angeordneten, mit einer Hülse 92 versehenen oder durch eine Führungsschiene 93 gebildeten Aufnehmer 91 eingreift,
- Figur 9: von unten gesehen, das erste und ein zweites Trennelement 8a, 8b, die schräg zueinander stehen und die mittels des Hebels 1, der in eine im Sockelprofil 4 des zweiten Trennelements 8b vorgesehene Schliessvorrichtung 3 eingreift, gekoppelt und verriegelt sind,
- Figur 10: der Hebel 1 und die Schliessvorrichtung 3, versehen mit Dämpfungselementen 18, 34,
- Figur 11: schematisch das als Gabel 32 ausgebildete Frontstück der Schliessvorrichtung 3, welches das Kopfstück 15 des mit stabilen Führungselementen 19 versehenen Hebels 1 aus zwei verschiedenen Richtungen erfasst,
- Figur 12: die Gabel 32 der Schliessvorrichtung 3, die mit Führungsbahnen 320 versehen ist, die der Aufnahme und Führung des dadurch automatisch betätigbaren sowie mittels eines Bolzens 5 arretierbaren Hebels 1 dienen,
- Figur 13: die Verriegelungsvorrichtung 100 von Figur 12 verriegelt und mittels des Bolzens 5 arretiert und gesichert,
- Figur 14: die Schliessvorrichtung 3 mit einem Lagerkörper 31, an dem zwei Gabelplatten 321, 322 montierbar sind,
- Figur 15: eine Gabelplatte 321 in einer vorzugsweisen Ausgestaltung,
- Figur 16: die Schliessvorrichtung 3 mit den montierten Gabelplatten 321, 322, von oben gesehen,
- Figur 17: die Schliessvorrichtung 3 von Figur 16 mit den montierten Gabelplatten 321, 322, von vorn gesehen.

Figur 1 zeigt eine in ein Sockelprofil 4 eines ersten Trennelements 8a eingebaute erfindungsgemässe Verriegelungsvorrichtung 100, die einen mittels einer Lagervorrichtung 2 drehbar gelagerten, mit einem Kopfstück 15 und einem Verriegelungselement 14 versehenen Hebel 1 aufweist. Das Kopfstück 15 des Hebels 1 ragt seitlich aus dem im Schnitt dargestellten Sockelprofil 4 hervor und kann daher manuell mit der Hand, aber auch bequem mit dem Fuss erfasst und betätigt werden.

In der gezeigten Lage des Trennelements 8a, kann der mittels einer Welle 11 mit der Lagervorrichtung 2 verbundene Hebel 1 nach unten gedreht werden, so dass das an der Unterseite des Hebels 1 angeordnete Verriegelungselement 14 in einen Aufnehmer 91 eingeführt wird, der durch eine im Fussboden 9 eingelassene Hülse 92 gebildet wird.

Das mit einer Glasscheibe 6 oder anderen geeigneten Materialien versehene Trennelement 8a ist beispielsweise eine entlang einer Laufschiene verschiebbar und gegebenenfalls auch drehbar gelagerte Schiebetür. Die Laufschiene ist im Bereich der Aufnehmer 91 vorzugsweise derart mit Rastvorrichtungen versehen, dass das Trennelement 8a an den vorgesehenen Schliesspositionen einfach positioniert werden kann. Die Art der Lagerung und Positionierung von Trennelementen ist dem Fachmann bekannt (siehe z.B. WO 00/55460).

Figur 2 zeigt Teile der Verriegelungsvorrichtung 100 von Figur 1 mit im Schnitt dargestelltem Hebel 1 lösbar fixiert in entriegelter erster Lage. Die Lagervorrichtung 2 weist einen in das Sockelprofil 4 einführbaren und dessen Innenabmessungen angepassten Lagerkörper 21 auf, der mittels wenigstens einer durch eine Gewindebohrung 29 im Lagerkörper 21 führbare Montageschraube fixierbar ist. Der Lagerkörper 21 ist daher mit einfachen Massnahmen in das Sockelprofil 4 einführbar und mittels der Montageschraube an geeigneter Position arretierbar. Der Lagerkörper 21 ist ferner mit gegen den Hebel 1 gerichteten Seitenplatten 26, 27 versehen, zwischen denen eine der Aufnahme des Endstücks 16 des Hebels 1 dienende Ausnehmung 22 vorgesehen ist. Die Seitenplatten 26, 27 sind, ebenso wie der Hebel 1, mit Bohrungen 25 versehen, durch die die Welle 11 geführt ist, so dass der Hebel 1 und der im Sockelprofil 4 montierte Lagerkörper 21 in einer parallel zum Trennelement 8a verlaufenden Ebene gegeneinander drehbar sind.

Zur lösbaren Fixierung des Hebels 1 in der ersten, entriegelten Lage sowie vorzugsweise einer in Figur 2 gezeigten zweiten, verriegelten Lage sind in Bohrungen 23, 24 des Lagerkörpers 21 elastische Elemente 7 vorgesehen, welche in den entsprechenden Positionen des Hebels 1 in Vertiefungen 12 im Endstück 16 des Hebels 1 eingedrückt werden. In der in Figur 2 und Figur 3 gezeigten Ausgestaltung bestehen die elastischen Elemente 7 aus Kugeln 71, 72, die mittels Federelementen 73, 74 gegen den Hebel 1 gedrückt werden.

Figur 3 und Figur 4 zeigen den Hebel 1, mittels der elastischen Elementen 7 fixiert, in der zweiten Lage, in der die Vorrichtung 100 verriegelt ist.

In Figur 4 ist ferner gezeigt, dass das der Bedienung des Hebels 1 dienende Kopfstück 15, das seitlich aus dem Sockelprofil 4 des ersten Trennelements 8a hervortritt, in das Sockelprofil 4 eines zweiten Trennelements 8b einführbar ist. Das Kopfstück 15 ist dabei vorzugsweise an das zweite Trennelement 8b angepasst, so dass es leicht in das Sockelprofil 4 einführbar ist und dieses nahezu spielfrei hält, sobald das zweite Trennelement 8b vollständig gegen das erste Trennelement 8a verschoben wird. Nach der Verriegelung des ersten Trennelements 8a kann daher das zweite Trennelement 8b gegen das erste Trennelement 8a verschoben werden, so dass auch dieses drehfest gehalten ist.

In Figur 5 ist gezeigt, dass das der Bedienung des Hebels 1 dienende Kopfstück 15 in eine Schliessvorrichtung 3 eingeführt ist, die im Sockelprofil 4 des zweiten Trennelements 8b angeordnet ist. Die vorzugsweise einsetzbare Schliessvorrichtung 3 erlaubt ein verbessertes, gegebenenfalls flexibleres Halten des Kopfstücks 15, wie nachstehend erläutert wird.

Die Schliessvorrichtung 3 weist einen Montagekörper 31 auf, der, wie der Lagerkörper 21, in das Sockelprofil 4 einführbar und mittels wenigstens einer Montageschraube darin arretierbar ist, die durch eine im Montagekörper 31 vorgesehene Gewindebohrung 33 durchführbar ist. Die Montageschrauben sind frontseitig beispielsweise mit einer Ringschneide versehen, welche formschlüssig in das Sockelprofil 4 eingedreht wird, so dass der Lagerkörper 21 und der Montagekörper 31 arretiert und unverschiebbar gehalten werden. Ferner können der Lagerkörper 21 und der Montagekörper 31 an deren Unterseite mit Kanten versehen sein, welche beim Festziehen der Montageschrauben in das Sockelprofil 4 eindringen. Frontseitig, gegen den Hebel 1 gerichtet, ist der Montagekörper 31 mit einer Gabel 32 versehen, mittels der das Kopfstück 15 des Hebels 1 teilweise umfasst und gehalten wird.

In Figur 5 ist ferner gezeigt, dass über der Gabel 32 eine Ausnehmung innerhalb des Sockelprofils 4 freigehalten ist, in die eine breiteres oberes Teil 151 des Kopfstücks 15 einführbar ist.

Figur 6 zeigt frontseitig das erste Trennelement 8a mit dem Sockelprofil 4, das H-förmig ausgestaltet und daher mit einem oberen Kanal 41 zur Aufnahme beispielsweise einer Glasscheibe 6 und mit einem unteren Kanal 42 zur Aufnahme des Lagerkörpers 21 oder des Montagekörpers 31 versehen ist.

Figur 7 zeigt das Trennelement 8a mit dem in das Sockelprofil 4 eingeführten Lagerkörper 21 sowie dem in der ersten, entriegelten Lage fixierten Hebel 1. In dieser Lage ist das auf der Höhe des ersten Kanals 41 befindliche Kopfstück 15 des Hebels 1 nicht in die Schliessvorrichtung 3 einführbar. Sofern das Einführen des Kopfstücks 15 in die Schliessvorrichtung 3 unabhängig von der Lage des Hebels 1 möglich sein soll, so ist das Kopfstück 15 nach unten zu versetzen und die zu dessen Aufnahme vorgesehene Gabel 32 entsprechend anzupassen.

Figur 8 zeigt das Trennelement 8a mit dem in das Sockelprofil 4 eingeführten Lagerkörper 21 sowie dem Hebel 1 in der in Figur 3 gezeigten Lage, in der das Verriegelungselement 14 in den im Fussboden 9 angeordneten und mit einer Hülse 92 versehenen Aufnehmer 91 eingreift.

Sofern das Trennelement 8a nur bezüglich des Öffnens durch Drehen verriegelt werden soll, kann der Aufnehmer 91 auch durch eine Führungsnut 93 gebildet werden, entlang der das Trennelement 8a verschiebbar gelagert ist. Das Verriegelungselement 14 kann in diesem Fall auch der unteren Führung des Trennelements 8a dienen, das nach Anheben des Hebels 1 gedreht werden kann.

Wie in den Figuren 9, 10 und 11 gezeigt, werden das Kopfstück 15 und die Gabel 32 vorzugsweise derart ausgestaltet, dass sie in einer senkrecht zu den Trennelementen 8a, 8b verlaufenden Ebene gegeneinander drehbar sind. Das zweite Trennelement 8b kann daher auch dann gegen das erste Trennelement 8b geführt und mit diesem verriegelt werden, wenn es nicht in einer Ebene mit diesem ausgerichtet ist.

Figur 9 zeigt, von unten gesehen, die beiden schräg zueinander stehenden Trennelemente 8a, 8b mit den mittels Montageschrauben 28, 38 in den entsprechenden Sockelprofilen 4 arretierten Lager- und Montagekörpern 21, 31. Die beiden Trennelemente 8a, 8b sind durch das in die Gabel 32 verschobene Kopfstück 15 miteinander drehfest gekoppelt.

Figur 10 zeigt den Hebel 1 und die Schliessvorrichtung 3, versehen mit weiteren elastischen Elementen, insbesondere Dämpfungselementen 18, 34, mittels denen beim Zusammenfahren und Koppeln dieser Vorrichtungsteile entstehende Stösse gedämpft werden.

Bei der Verwendung der weiteren elastischen Elemente, gegebenenfalls Dämpfungselementen 18, 34, im Hebel 1, der Lagervorrichtung 2 oder dem Lagerblock 3 resultiert eine Flexibilität des Kopfstücks 15 und der Gabel 32, so dass der Kopplungsvorgang jeweils schonend und mit reduzierten Geräuschemissionen vollzogen werden kann, wodurch Aufwendungen für die Wartung weiter reduziert werden. Dies ist auch dann besonders vorteilhaft, wenn miteinander gekoppelte Trennelemente 8a, 8b verschoben und mittels einer im Fussboden 9 eingelassenen Führungsschiene 93 geführt werden, die als Aufnehmer 91 für das in diesem Fall der Längsführung und seitlichen Verriegelung vorgesehene Verriegelungselement 14 dient. Derart gekoppelte und geführte Trennelemente 8a, 8b können daher problemlos entlang gekrümmter Bahnen verschoben werden.

In Figur 10 ist ferner gezeigt, dass die Gabel 32 mittels zwei mit dem Montagekörper 31 verbundenen Gabelplatten 321, 322 gebildet wird, zwischen die das Kopfstück 15 einführbar ist.

Figur 11 zeigt schematisch das als Gabel 32 ausgebildete Frontstück 32 der Schliessvorrichtung 3, welches das entsprechend ausgestaltete Kopfstück 15 aus zwei verschiedenen Richtungen erfassen kann. Das Kopfstück 15 weist dazu die Form eines Keils oder eines Parallelogramms auf, so dass es aus verschiedenen Richtungen in die Gabel 32 einführbar ist. Das Kopfstück 15 kann beispielsweise auch die Form eines senkrecht stehenden Zylinders oder einer Kugel aufweisen.

In der in Figur 11 gezeigten vorzugsweisen Ausgestaltung ist das Kopfstück 15 zudem mit Führungselementen 19 versehen, mittels denen, wie in Figur 12 und 13 dargestellt, eine automatische Verriegelung der Vorrichtung 100 möglich ist.

Figur 12 und Figur 13 zeigen die Schliessvorrichtung 3 in einer weiteren vorzugsweisen Ausgestaltung mit einer Gabel 32, deren Gabelplatten 321, 322 mit beidseitig begrenzten Führungsbahnen 320 versehen sind, die der Aufnahme und Führung der beidseitig am Kopfstück 15 des Hebels 1 vorgesehenen Führungselemente 19 dient. Das Kopfstück 15 des Hebels 1 ist tiefer gesetzt, so dass es sich in beiden Lagen des Hebels 1 jeweils auf der Höhe des unteren Kanals 42 des Sockelprofils liegt.

Figur 12 zeigt den Hebel 1 in der ersten, entriegelten Lage, in der er entweder manuell oder, wie nachstehend beschrieben, mittels der Schliessvorrichtung 3 in die zweite Lage gedreht wird, in der die Vorrichtung 100 verriegelt ist. In der ersten Lage ist das Kopfstück 15 derart ausgerichtet, dass dessen Führungselemente 19 auf der Höhe der Eintrittsöffnungen 324 der Führungsbahnen 320 liegen und beim Zusammenschieben der beiden Trennelemente 8a, 8b in diese eingeführt und entlang den Führungsbahnen 320 verschoben werden, wodurch der Hebel 1 in die zweite Lage gedreht wird.

Figur 13 zeigt den Hebel 1 in verriegelter, zweiter Lage. Durch Auseinanderschieben der Trennelemente 8a, 8b werden die Führungselemente 19 entlang den Führungsbahnen 320 wieder nach oben verschoben, wodurch die Vorrichtung 100 entriegelt wird.

Durch das Arretieren des Hebels 1 in der zweiten Lage kann daher verhindert werden, dass die Vorrichtung 100 entriegelt wird. Beide Trennelemente 8a, 8b bleiben daher drehfest und unverschiebbar gehalten. Das Arretieren des Hebels 1 erfolgt beispielsweise, wie in Figur 13 gezeigt, mittels eines Bolzens 5, der oberhalb einer Rippe 17 des in der zweiten Lage befindlichen Hebels 1 gegen diesen geführt wird.

In einer vorzugsweisen Ausgestaltung ist unterhalb der Rippe 17 eine Rampe 171 vorgesehen, wodurch der von einer Feder gestützte Bolzen 5 beim Absenken des Hebels 1 automatisch in die Arretierlage gebracht wird. Durch das Zurückziehen des Bolzens 5 wird der Hebel 1 wieder freigegeben. Zum Verhindern des automatischen Arretierens des Hebels 1 kann der Bolzen 5 vorzugsweise seinerseits in zurückgezogener Lage arretiert werden, was mit einfachen Massnahmen möglich ist. Beispielsweise ist ein Schlitz 44 im Sockelprofil vorgesehen, durch den ein mit dem Bolzen 5 verbundenes Querstück gezogen und anschliessend gedreht und somit fixiert werden kann.

Das Kopfstück 15 ist wiederum derart ausgestaltet, dass es aus verschiedenen Richtungen in die Gabel 32 eingeführt werden kann.

Figur 14 zeigt die Schliessvorrichtung 3 mit dem Montagekörper 31, an dem zwei Gabelplatten 321, 322 beispielsweise mittels Schrauben montierbar sind, die durch Bohrungen 39, 325 im Montagekörper 31 und den Gabelplatten 321, 322 geführt werden. Die Gabelplatten 321, 322 sind mit an der Aussenseite geschlossenen Führungsbahnen 320A, 320B versehen, welche ein Einführen des Kopfstücks 15 des Hebels 1 in erster und in zweiter Lage erlaubt. Das unverriegelte erste Trennelement 8a kann in dieser Ausgestaltung daher, wie oben beschrieben, durch Einführen des Führungselements 19 in die obere Führungsbahn 320A verriegelt werden. Ferner kann das erste Trennelement 8a verriegelt sein, wonach das Führungselement 19 beim Anfahren des zweiten Trennelements 8b in die untere Führungsbahn 320B eingeführt wird.

Durch entsprechende Ausgestaltung der beiden Führungsbahnen 320A, 320B kann bewirkt werden, dass das Führungselement 19 immer von der Führungsbahn 320B in die Führungsbahn 320A überführt wird bzw. nach Einführen in die Führungsbahn 320A darin verbleibt. Ferner kann bewirkt werden, dass das Führungselement 19 immer von der Führungsbahn 320A in die Führungsbahn 320B überführt wird bzw. nach Einführen in die Führungsbahn 320B darin verbleibt.

Figur 14 zeigt, dass die untere Führungsbahn 320B, den Hebel 1 elastisch nach unten führt, wonach das Führungselement 19 beim Erreichen der oberen Führungsbahn 320A hochspringen kann und von dieser weiter geführt wird. In Figur 15 wird das Führungselement 19 mittels der Führungsbahn 320A nach unten in die Führungsbahn 320B geführt, in der es verbleibt.

Mit der Ausgestaltung der Führungsbahnen 320A, 320B von Figur 14 wird das erste Trennelement 8a beim Wegfahren des zweiten Trennelements 8b daher stets automatisch entriegelt. Mit der Ausgestaltung der Führungsbahnen 320A, 320B von Figur 15 wird das erste Trennelement 8a beim Wegfahren des zweiten Trennelements 8b nicht automatisch, sondern muss manuell entriegelt werden.

Figur 16 und Figur 17 zeigen die Schliessvorrichtung 3 mit den montierten Gabelplatten 321, 322, von oben und von vorn gesehen.

Die erfindungsgemässe Verriegelungsvorrichtung 1 wurde in bevorzugten Ausgestaltungen beschrieben und dargestellt. Anhand der erfindungsgemässen Lehre sind jedoch weitere fachmännische Ausgestaltungen realisierbar. Insbesondere sind verschiedene Ausgestaltungen und Abmessungen der Vorrichtungsteile, insbesondere des Hebels 1 und der Gabel 32 sowie der elastischen Elemente 7 bzw. der Dämpfungselemente 18, 34 wählbar. Weiterhin sind verschiedene Fertigungsmaterialien, Kunststoffe und Metalle zu deren Herstellung verwendbar.

### Bezugszeichenliste

- 1: Hebel
- 11: Welle
- 12: Vertiefung im Endstück 16
- 13: Bohrung zur Aufnahme der Welle 11
- 14: Verriegelungselement
- 15: Kopfstück
- 151: oberes Teil des Kopfstücks 15
- 16: Endstück
- 17: Rippe
- 171: Rampe
- 18: Dämpfungselement im Hebel 1
- 19: Führungselement
- 2: Lagervorrichtung
- 21: Lagerkörper
- 22: Ausnehmung
- 23, 24: Öffnungen im Lagerkörper 21
- 25: Bohrung zur Aufnahme der Welle 11
- 26, 27: Seitenplatten
- 28: Montageschraube
- 29: Gewindebohrung zur Aufnahme einer Montageschraube 28
- 3: Schliessvorrichtung
- 31: Montagekörper
- 32: Gabel
- 320: Führungsbahn
- 320A: obere Führungsbahn
- 320B: untere Führungsbahn
- 321, 322: Gabelplatten
- 324: Eintrittsöffnung der Führungsbahn 320
- 325: Bohrung in den Gabelplatten 321, 322
- 33: Gewindebohrung zur Aufnahme einer Montageschraube 38
- 34: Dämpfungselement im Montagekörper 31
- 38: Montageschraube
- 39: Bohrung im Montagekörper 31
- 4: Sockelprofil
- 5: Bolzen
- 41: oberer Kanal im Sockelprofil 4
- 42: unterer Kanal im Sockelprofil 4
- 44: Schlitz
- 5: Bolzen
- 6: Glasscheibe
- 7: elastische Elemente
- 71, 72: Kugeln
- 73, 74: Federelemente
- 8a, 8b: erstes und zweites Trennelement
- 9: Fussboden
- 91: Aufnehmer
- 92: als Aufnehmer 91 dienende Hülse
- 93: als Aufnehmer 91 dienende Führungsschiene
- 100: Verriegelungsvorrichtung

## Patentansprüche

1. Vorrichtung (100) zur Verriegelung von drehbar und/oder seitlich verschiebbar gelagerten ersten Trennelementen (8a), insbesondere Türen, Fenster, Trennwände, Läden und Abdeckungen, die ein Sockelprofil (4) aufweisen, das zur Aufnahme einer Lagervorrichtung (2) der Vorrichtung dient, mittels der ein Verriegelungselement (14) gehalten ist, das zwischen einer Entriegelungsposition und einer Verriegelungsposition transferierbar ist, in der das Verriegelungselement (14) in montiertem Zustand in einen ortsfest ausserhalb des Sockelprofils (4) angeordneten Aufnehmer (91) eingreift, wobei die Lagervorrichtung (2) derart zur Lagerung eines Hebels (1) vorgesehenen ist, der mit dem Verriegelungselement (14) und einem der Bedienung dienenden Kopfstück (15) versehen ist, dass dieser drehbar gehalten und wenigstens in einer ersten zur Entriegelungsposition korrespondierenden Lage lösbar fixierbar ist, **dadurch gekennzeichnet, dass** das Verriegelungselement (14) im Bereich des Kopfstücks (15) auf der in montiertem Zustand dem ersten Trennelement (8a) abgewandten Seite des Hebels (1) angeordnet ist.

2. Verriegelungsvorrichtung (100) nach Anspruch 1, **dadurch gekennzeichnet, dass** der Hebel (1) in einer zweiten zur Verriegelungsposition korrespondierenden Lage lösbar fixierbar ist.

3. Verriegelungsvorrichtung (1) nach Anspruch 1 oder 2, **dadurch** gekennzeichet, dass die Lagervorrichtung (2) einen Lagerkörper (21) aufweist, der mittels einer Welle (11) mit dem in eine Ausnehmung (22) des Lagerkörpers (21) hineinragenden Endstück (16) des Hebels (1) verbunden ist.

4. Verriegelungsvorrichtung (100) nach Anspruch 2, **dadurch gekennzeichnet, dass** in wenigstens einer Öffnung (23; 24) des Lagerkörpers (21) ein elastisches Element (7), vorzugsweise eine von einem Federelement (73; 74) gestützt Kugel (71; 72), vorgesehen ist, das in der ersten oder zweiten Lage des Hebels (1) in eine erste oder im zweite Endstück (16) des Hebels (1) vorgesehene Vertiefung (12) eingepresst wird.

5. Verriegelungsvorrichtung (100) nach einem der Ansprüche 1 bis 4, **dadurch gekennzeichnet, dass** das Verriegelungselement (14) die Form eines Zapfens oder Bolzens aufweist.

6. Verriegelungsvorrichtung (100) nach einem der Ansprüche 1 bis 5, **dadurch gekennzeichnet, dass** das Kopfstück (15) nach der Montage der Verriegelungsvorrichtung (1) seitlich aus dem Sockelprofil (4) hervortritt und **dadurch** entweder manuell oder durch eine im Sockelprofil (4) eines zweiten Trennelements (8b) vorgesehene Schliessvorrichtung (3) erfasst und gegebenenfalls betätigt werden kann.

7. Verriegelungsvorrichtung (100) nach einem der Ansprüche 1 bis 6, **dadurch gekennzeichnet, dass** die im zweiten Trennelement (8b) anzuordnende Schliessvorrichtung (3) einen im Sockelprofil (4) montierbaren Montagekörper (31) aufweist, der mit einer zum Erfassen des Kopfstücks (15) dienenden Gabel (32) versehen ist oder dass das Kopfstück (15) in das Sockelprofil 4 des zweiten Trennelements (8b) einführbar und daran angepasst ist.

8. Verriegelungsvorrichtung (100) nach Anspruch 7, **dadurch gekennzeichnet, dass** die Gabel (32) mit zwei gegebenenfalls lösbaren Gabelplatten (321, 322) versehen ist, die wenigstens eine oben und unten begrenzte Führungsbahn (320; 320A; 320B) aufweisen, in die Führungselemente (19) des Kopfstücks (15) einführbar sind.

9. Verriegelungsvorrichtung (100) nach Anspruch 8, **dadurch gekennzeichnet, dass**
eine rampenförmig verlaufende Führungsbahn (320, 320A) vorgesehen ist, in die Führungselemente (19) des Kopfstücks (15) einführbar und während des gegenseitigen Verschiebens der beiden Trennelemente (8a, 8b) darin derart verschiebbar sind, dass der Hebel (1) zwischen der ersten und der zweiten Lage gedreht wird und/oder
eine gerade verlaufende Führungsbahn (320B) vorgesehen ist, in die die Führungselemente (19) des Kopfstücks (15) einführbar sind, falls sich der Hebel (1) in der zweiten, verriegelten Lage befindet.

10. Verriegelungsvorrichtung (100) nach Anspruch 9, **dadurch gekennzeichnet, dass** die Führungsbahnen (320A, 320B) ineinander übergehen und derart ausgestaltet sind, dass die Führungselemente (19) von der rampenförmig verlaufenden Führungsbahnen (320A) in die gerade verlaufende Führungsbahnen (320B) oder von der gerade verlaufenden Führungsbahnen (320B) in die rampenförmig verlaufende Führungsbahnen (320A) überführt werden.

11. Verriegelungsvorrichtung (100) nach einem der Ansprüche 7 bis 10, **dadurch gekennzeichnet, dass** die Gabel (32) versehen ist aus das Kopfstück (15) und die Gabel (32) derart ausgestaltet sind, dass das Kopfstück (15) in die Gabel (32) einführbar und darin in einer senkrecht zu den Trennelementen (8a, 8b) verlaufenden Ebene drehbar ist.

12. Verriegelungsvorrichtung (100) nach Anspruch 11, **dadurch gekennzeichnet, dass** das Kopfstück (15) keil- oder kugelförmig ausgestaltet ist.

13. Verriegelungsvorrichtung (100) nach einem der Ansprüche 1 bis 12, **dadurch gekennzeichnet, dass** der Hebel (1) und/oder die Lagervorrichtung (2), vorzugsweise der Lagerkörper (21), und/oder die Schliessvorrichtung (3), vorzugsweise der Montagekörper (31), mit wenigstens einem Dämpfungselement (18; 34) versehen sind.

14. Verriegelungsvorrichtung (100) nach einem der Ansprüche 1 bis 13, **dadurch gekennzeichnet, dass** die Verriegelungsvorrichtung (100) derart in einem seitlichen, unteren oder oberen Sockelprofil (4) des ersten Trennelements (8a) angeordnet ist, dass das Verriegelungselement (14) in einen gegebenenfalls mit einer Hülse (92) versehenen Aufnehmer (91) eingreifen kann, der am Fussboden (9), an der Decke oder an der Wand eines Raumes vorgesehen ist.

15. Verriegelungsvorrichtung (100) nach einem der Ansprüche 1 bis 14, **dadurch gekennzeichnet, dass** der Hebel (1) gegebenenfalls mittels eines vorzugsweise fixierbaren Bolzens (5) in der zweiten Lage arretierbar ist.

## Claims

1. Device (100) to lock first separative elements (8a) which are mounted in a rotatable and/or laterally movable fashion, specifically, doors, windows, partitions, shutters and coverings, which have a base profile (4) which serves to accommodate a support device (2) of the device, by which a locking element (14) is retained, which is able to be shifted between an unlock position and lock position in which the locking element (14) in mounted state engages a receptacle (91) fixed outside base profile (4), wherein the support device (2) is designed as a bearing for a lever (1) in such a way, that the lever (1), which is provided with the locking element (14) and a head-piece (15) enabling operation of the lever (1), is held rotatable and wherein the lever (1) can detachably be fixed, at least in the first position, **characterized in that** the locking element (14) is arranged in the region of the head piece (15) in the mounted state on the side of the lever (1) opposite to the first separative element (8a).

2. Locking device (100) according to Claim 1, **characterized in that** the lever (1) is able to be detachably fixed in a second position corresponding to the lock position.

3. Locking device (100) according to Claims 1 or 2, **characterized in that** the support device (2) has a support body (21) which is connected by a shaft (11) to the end piece (16) of the lever (1) projecting into a recess (22) of the support body (21).

4. Locking device (100) according to Claim 2, **characterized in that** an elastic element (7), preferably a ball (71, 72) supported by a spring element (73; 74) is provided in at least one opening (23; 24) of the support body (21), which element is pressed, at the first or second position of the lever (1), into a first or second1 indentation (12) provided in the end piece (16) of the lever (1).

5. Locking device (100) according to one of Claims 1 through 4, **characterized in that** the locking element (14) takes the form of a tappet or pin.

6. Locking device (100) according to one of Claims 1 through 5, **characterized in that** the head piece (15) projects laterally from the base profile (4) after assembly of the locking device (1), and as a result may be captured, and possibly actuated, either manually or by a closing device (3) provided in the base profile (4) of a second separative element (8b).

7. Locking device (100) according to one of Claims 1 through 6, **characterized in that** the closing device (3) located in the second separative element (8b) has an installation body (31) installable in the base profile (4), which body is provided with a fork (32) to capture the head piece (15), or **characterized in that** the head piece (15) is able to be inserted in and adapted to the base profile (4) of the second separative element (8b).

8. Locking device (100) according to Claim 7, **characterized in that** the fork (32) is provided with two, possibly detachable, fork plates (321, 322) which have at least one guide track (320; 320A; 320B), delimited at the top and bottom, into which the guide elements (19) of the head piece (15) are able to be inserted.

9. Locking device (100) according to Claim 8, **characterized in that** a ramp-like guide track (320, 320A) is provided into which the guide elements (19) of the head piece (15) are able to be inserted and are movable therein during the mutual movement of the two separative element (8a, 8b) in such a way that the lever (1) is rotated between the first and the second position; and/or a straight guide track (320B) is provided into which the guide elements (19) of the head piece (15) are able to be inserted whenever the lever (1) is located in the second, locked, position.

10. Locking device (100) according to Claim 9, **characterized in that** the guide tracks (320A, 320B) merge, and are designed such that the guide elements (19) are shifted from the ramp-like guide tracks (320A) to the straight guide tracks (320B), or from the straight guide tracks (320B) to the ramp-like guide tracks (320A).

11. Locking device (100) according to one of Claims 7 through 10, **characterized in that** the fork (32) is provided, and 2 the head piece (15) and the fork (32) are designed such that the head piece (15) is able to be inserted into the fork (32) and is rotatable therein in a plane which runs perpendicular to the separative elements (8a, 8b).

12. Locking device (100) according to Claim 11, **characterized in that** the head piece (15) is of a wedge-shaped or spherical form.

13. Locking device (100) according to one of Claims 1 through 12, **characterized in that** the lever (1) and/or the support device (2), preferably, the support body (21) and/or the closing device (3), preferably, the installation body (31), are provided with at least one damping element (18; 34).

14. Locking device (100) according to one of Claims 1 through 13, **characterized in that** the locking device (100) is arranged in a lateral, lower or upper base profile (4) of the first separative element (8a) in such a way that the locking element (14) is able to engage a receptacle (91), possibly one provided with a socket (92), which receptacle is provided in the floor (9), on the ceiling, or on the wall of a room.

15. Locking device (100) according to one of Claims 1 through 14, **characterized in that** the lever (1) is able to be arrested in the second position, possibly by a preferably fixable pin (5).

## Revendications

1. Dispositif (100) pour le verrouillage de premiers éléments de séparation (8a) logés coulissant rotativement ou latéralement, en particulier des portes, des fenêtres, des cloisons, des volets et des revêtements qui présentent un profil en socle (4) servant au logement d'un dispositif de palier (2) du dispositif, au moyen duquel est maintenue un élément de verrouillage (14) qui peut être transféré entre une position de déverrouillage et une position de verrouillage, dans laquelle l'élément de verrouillage s'engage à l'état monté dans un dispositif d'accueil (91) disposé fixement à l'extérieur du profil en socle (4), le dispositif de palier (2) étant prévu pour le logement d'un levier (1) qui est muni due l'élément de verrouillage (14) et d'une têtière (15) servant à la manipulation, le lever étant maintenu rotatif et pouvant être au moins fixé de manière amovible dans une première position correspondant à la position de déverrouillage, **caractérisé en ce que** l'élément de verrouillage (14) est disposé dans la zone de la têtière (15) sur la face du levier (1), qui est détournée au premier élément de séparation (8a) à l'état monté.

2. Dispositif de verrouillage (100) selon la revendication 1, **caractérisé en ce que** le levier (1) peut être fixé de manière amovible dans une seconde position correspondant à la position de verrouillage.

3. Dispositif de verrouillage (100) selon la revendication 1 ou 2, **caractérisé en ce que** le dispositif de palier (2) présente un corps de palier (21) qui est relié au moyen d'un arbre (11) à la pièce d'extrémité (16) du levier (1), laquelle s'engage dans un évidement (22) du corps de palier (21).

4. Dispositif de verrouillage (100) selon la revendication 2, **caractérisé en ce qu'**il est prévu dans au moins une ouverture (23; 24) du corps de palier (21) un élément élastique (7), de préférence une sphère (71; 72) soutenue par un élément ressort (73; 74), qui est compressé en première ou seconde position du levier (1) dans une cavité (12) prévue dans la seconde pièce d'extrémité (16) du levier (1).

5. Dispositif de verrouillage (100) selon l'une des revendications 1 à 4, **caractérisé en ce que** l'élément de verrouillage (14) présente la forme d'un tenon ou d'un boulon.

6. Dispositif de verrouillage (100) selon l'une des revendications 1 à 5, **caractérisé en ce que** la têtière (15) dépasse, après le montage du dispositif de verrouillage (1), latéralement du profil en socle (4) et ainsi peut être saisie manuellement et éventuellement actionné par un dispositif de fermeture (3) prévu dans le profil en socle (4) d'un second élément de séparation (8b).

7. Dispositif de verrouillage (100) selon l'une des revendications 1 à 6, **caractérisé en ce que** le dispositif de fermeture (3) à disposer dans le second élément de séparation (8b) présente un corps de montage (31) monté dans le profil en socle (4), corps qui est muni d'une fourche (32) servant à saisir la têtière (15) ou **en ce que** la têtière (15) peut être introduite dans le profil formant socle (4) du second élément de séparation (8b) et y être adapté.

8. Dispositif de verrouillage (100) selon la revendication 7, **caractérisé en ce que** la fourche (32) est munies de deux plaques de fourche (321, 322) qui présentent au moins une glissière de guidage (320; 320A; 320B) limitée en haut et en bas dans laquelle peuvent être insérés les éléments de guidage (19) de la têtière (15).

9. Dispositif de verrouillage (100) selon la revendication 8, **caractérisé en ce qu'**
il est prévu une glissière de guidage (320, 320A) formant rampe dans laquelle peuvent être insérés les éléments de guidage (19) de la têtière (15) et peuvent coulisser pendant le coulissement réciproque des deux éléments de séparation (8a, 8b) de sorte que le levier (1) est tourné entre la première et la seconde position et/ou
il est prévu une glissière de guidage droite (320B) dans laquelle peuvent être insérés les éléments de guidage (19) de la têtière (15) au cas où le levier (1) se trouve dans la seconde position verrouillée.

10. Dispositif de verrouillage (100) selon la revendication 9, **caractérisé en ce que** les glissières de guidage (320A, 320B) s'enclenchent l'une dans l'autre et sont réalisées de sorte que les éléments de guidage (19) passent de la glissière de guidage formant rampe (320A) à la glissière de guidage rectiligne (320B) ou de la glissière de guidage rectiligne (320B) à la glissière de guidage formant rampe (320A).

11. Dispositif de verrouillage (100) selon l'une des revendications 7 à 10, **caractérisé en ce que** la têtière (15) et la fourche (32) sont réalisées de sorte que la têtière (15) peut être introduite dans la fourche (32) et y est rotative dans un plan s'étendant perpendiculairement aux éléments de séparation (8a, 8b).

12. Dispositif de verrouillage (100) selon la revendication 11, **caractérisé en ce que** la têtière (15) a une forme cunéiforme ou sphérique.

13. Dispositif de verrouillage (100) selon l'une des revendications 1 à 12, **caractérisé en ce que** le levier (1) et/ou le dispositif de palier (2), de préférence le corps de palier (21), et/ou le dispositif de fermeture (3), de préférence le corps de montage (31) sont munis d'au moins un élément amortisseur (18; 34).

14. Dispositif de verrouillage (100) selon l'une des revendications 1 à 13, **caractérisé en ce que** le dispositif de verrouillage (100) est disposé dans un profil formant socle latéral, supérieur ou inférieur (4) du premier élément de séparation (8a) de sorte que l'élément de verrouillage (14) peut s'engager dans un dispositif d'accueil (91) muni éventuellement d'une douille (92), dispositif d'accueil qui est prévu au sol (9), au plafond ou sur le mur d'une pièce.

15. Dispositif de verrouillage (100) selon l'une des revendications 1 à 14, **caractérisé en ce que** le levier (1) peut être bloqué dans la seconde position au moyen d'un boulon (5) de préférence fixable.
